# EUROPÄISCHE PATENTANMELDUNG

(11) **EP 0 838 570 A2**
(43) Veröffentlichungstag der Anmeldung: **29.04.1998**
(21) Anmeldenummer: 97118397.5
(22) Anmeldetag: 23.10.1997
(51) Int. Cl.: E05D 15/06, B66B 13/08

(54) **Vorrichtung zur verschiebbaren Lagerung von Aufzugstürblättern**

(30) Priorität: 25.10.1996 DE 19644272
(71) Anmelder: C. HAUSHAHN GmbH & Co., D-70469 Stuttgart (DE)
(72) Erfinder: Thielow, Frank, Wolfram, 88285 Bodnegg (DE); Feistenauer, Harald, 88161 Lindenberg (DE); Höckl, Gerhard, 88131 Lindau (DE)
(74) Vertreter: Patentanwälte Eisele, Otten & Roth

(57) **Zusammenfassung**

Es wird eine Vorrichtung 1 zur verschiebbaren Lagerung von Aufzugstürblättern an einer Laufschiene 7 mit einer Führungseinheit 8, 9, mitttels der ein Türblatt an der Oberseite und der Unterseite der Laufschiene 7 gelagert und geführt ist, vorgeschlagen, die eine hohe Laufruhe bei der Bewegung der Aufzugstürblätter gewährleistet. Dies wird erfindungsgemäß dadurch erzielt, daß die Führungseinheit 8, 9 eine an der Unterseite der Laufschiene angeordnete Gegenrolle 10, 11 und Mittel zum Nachgeben und selbsttätigen Rückstellen der Gegenrolle 10, 11 umfaßt.

## Beschreibung

Die Erfindung betrifft eine Vorrichtung zur verschiebbaren Lagerung von Aufzugstürblättern nach dem Oberbegriff des Anspruchs 1.

Aufzugstüren, sowohl Kabinentüren als auch Schachttüren von Aufzügen sind in der Regel aus mehreren nebeneinander bzw. teleskopierend ineinander verschiebbaren Türblättern aufgebaut. Die einzelnen Türblätter werden hierzu mit einem sogenannten Gehängewagen auf einer Laufschiene verschiebbar gelagert. Diese Laufschiene befindet sich in einem sogenannten Kämpfer oberhalb der Aufzugstür. Die Gehängewagen sind in der Regel hierzu mit zwei Führungsrollen versehen, die auf der Laufschiene aufliegen und abrollen.

Um das Türblatt gegen unbeabsichtigtes Anheben und insbesondere auch gegen eine Verdrehung, beispielsweise beim Einklemmen eines Gegenstandes in der Aufzugstür zu sichern, sind üblicherweise Führungsvorrichtungen unterhalb der Laufschiene angeordnet. In der Praxis werden beispielsweise untere Gegenrollen oder aber auch Kugellager verwendet, um die Gehängewagen unterhalb der Laufschiene zu führen. Diese Rollen oder Kugellager sind in der Regel äußerst hart ausgebildet und müssen, um eine akzeptable Laufruhe zu gewährleisten, insbesondere bei schmalen Türblättern äußerst paßgenau gefertigt und montiert werden. Dies bedeutet jedoch einen großen Aufwand, so daß hier häufig Einbußen in der Laufruhe in Kauf genommen werden.

Demgegenüber hat die Erfindung die Aufgabe, eine Führungseinheit für verschiebbare Aufzugstürblätter vorzuschlagen, die mit vertretbarem Aufwand eine hohe Laufruhe gewährleistet.

Diese Aufgabe wird ausgehend von einer Vorrichtung der einleitend genannten Art durch die kennzeichnenden Merkmale des Anspruchs 1 gelöst.

Durch die in den Unteransprüchen genannten Maßnahmen sind vorteilhafte Ausführungen und Weiterbildungen der Erfindung möglich.

Dementsprechend wird eine erfindungsgemäße Führungseinheit für verschiebbare Aufzugstürblätter mit einer an der Unterseite der Laufschiene angeordneten Gegenrolle versehen, wobei Mittel zum Nachgeben und selbsttätigen Rückstellen der Gegenrolle angebracht werden. Eine derartige Führungsrolle kann mit festem Paßsitz an die Laufschiene angedrückt werden, wodurch sich eine zuverlässige Führung ergibt und die Laufruhe verbessert wird.

Die Gegenrolle kann beispielsweise in einer Ausführung der Erfindung gegen eine Rückstellkraft, z. B. einer Rückstellfeder beweglich, insbesondere verschenkbar oder verschiebbar gelagert werden. Somit kann die gesamte Rolle in ihrer Lagerung beim Auftreten eines Kippmoments an dem Türblatt nachgeben, wobei sie sich selbsttätig aufgrund der Rückstellkraft, beispielsweise der genannten Feder, wieder zurückstellt.

Eine Möglichkeit zur Realisierung einer derartigen Rückstellkraft besteht beispielsweise darin, die Achse der Rolle in einem Lagerbock aus nachgiebigem Material beispielsweise Polyurethan, zu lagern. Bei einem Druck auf die Gegenrolle verformt sich somit das nachgiebige Material und übt zugleich die oben angeführte Rückstellkraft aus. Auch die Achse der Gegenrolle kann in entsprechender Weise bei Bedarf ausgebildet werden.

In einer besonders vorteilhaften Ausführungsform wird jedoch die Gegenrolle wenigstens teilweise aus rückfederndem Material gefertigt. Die Rolle kann hierbei fest gelagert werden, da in diesem Fall die Gegenrolle in sich beim Auftreten eines Kippmoments nachgiebig ist und aufgrund der rückfedernden Eigenschaften ihres Materials nach der Beendigung des Kippmoments wieder ihre ursprüngliche Form annimmt und sich somit zurückstellt.

Eine derartige Gegenrolle läßt sich beispielsweise aus Kunststoff im Spritzgußverfahren herstellen, indem zumindest für die äußerste Schicht der Lauffläche ein rückfedernder Kunststoff gewählt wird. Eine derartige Gegenrolle kann mit festem Paßsitz an die Laufschiene angedrückt werden und gewährleistet somit stets eine zuverlässige Führung bei äußerster Laufruhe.

In einer weiteren bevorzugten Ausführungsform wird die Gegenrolle gegen die Rückstellkraft des entsprechenden Rückstellelementes vorspannbar ausgebildet. Dies wird beispielsweise dadurch bewerkstelligt, daß bei der Montage der Gegenrolle das jeweilige Rückstellelement, d. h. beispielsweise eine Rückstellfeder oder aber auch wie im vorgenannten Ausführungsbeispiel die Gegenrolle als solche durch Andrücken der Gegenrolle an die Laufschiene vorgespannt werden. Hierdurch wird die Führung des Türblatts an der Laufschiene weiter verbessert, da die Gegenrolle stets fest an der Laufschiene anliegt. Kleine Unebenheiten in der Lauffläche der Laufschienen, die aufgrund von Fertigungstoleranzen auftreten können, werden somit durch die vorgespannte Anordnung der Gegenrolle ausgeglichen. Es ergibt sich hierdurch eine weitere Steigerung der Laufruhe. Zudem wird durch die Vorspannung ein Verkanten des Türblatts im normalen Betrieb ohne größere Kippmomente am Türblatt verhindert.

Für eine dauerhaft gute Funktion dieser Gegenrolle empfiehlt es sich, ein Material für die Gegenrolle zu wählen, das neben den rückfedernden Eigenschaften zusätzlich eine hohe Abriebfestigkeit aufweist. In Frage kommen hierzu beispielsweise thermoplastische Polyurethan-Elastomere, die auch als Formmassen lieferbar sind.

In einer vorteilhaften Ausführungsform wird zusätzlich ein Gleitelement an der Unterseite der Laufschiene vorgesehen. Dieses Gleitelement, das mit einem vorgegebenen Toleranzabstand von der Laufschiene im üblichen Betrieb angeordnet wird, kann bei hohen Kräften, die beispielsweise beim Verkanten des Aufzugstürblatts, wie es bei einem Verklemmen eines Gegenstandes in der Aufzugstür vorkommen kann, diese hohen Kräfte anstelle der unteren Gegenrolle aus dem rückfedernden Material aufnehmen. Dieses Gleitelement wird vorteilhafterweise aus einem abriebfesten harten Material gefertigt, wodurch ein dauerhafter, zuverlässiger Betrieb gewährleistet wird. In Frage kommt hierzu beispielsweise ultrahochmolekulares Polyäthylen, das bevorzugt mit Festschmierstoffanteilen, z. B. Kohlenstoff, versetzt wird, um die Gleiteigenschaften zu verbessern.

Vorteilhafterweise wird das Gleitelement gemeinsam mit der unteren Gegenrolle in einem Aufnahmekörper eingeordnet, der am Gehängewagen des Aufzugstürblatts befestigt wird. Auf diese Weise bildet der unterhalb der Laufschiene angeordnete Teil der Führungseinheit für das Aufzugstürblatt eine als Ganzes montierbare und ggf. auch austauschbare Einheit.

Bevorzugt wird dieser Aufnahmekörper justierbar im Gehängewagen befestigt. Auf diese Weise ist gewährleistet, daß die rückfedernde Gegenrolle stets spielfrei bzw. unter Vorspannung an der Laufschiene angebracht ist, und zugleich das Gleitelement in seinem Abstand zur Laufschiene justiert ist.

Bevorzugt wird die Justierbarkeit des Aufnahmekörpers durch eine drehbare Halterung erreicht. Hierzu wird eine Drehachse an einer Seite des Aufnahmekörpers bei der Befestigung am Gehängewagen vorgesehen, wobei an der anderen Seite des Aufnahmekörpers eine Langlochverschraubung für die Fixierung des Aufnahmekörpers nach der Justierung vorgesehen ist. Dies stellt eine besonders einfache, jedoch zuverlässige Justiermöglichkeit dar, die in der Lage ist, alle eventuell auftretenden Kippmomente aufzunehmen.

Zur besseren Handhabung bei der Justage und der Montage wird vorteilhafterweise ein Haltegriff am Aufnahmekörper angebracht.

Bevorzugt wird das Gleitelement in eine hinterschneidende Führungsnut im Aufnahmekörper eingesetzt. Hierdurch ist das Gleitelement, das an das Profil dieser hinterschneidenden Führungsnut, z. B. eine Schwalbenschwanznut, angepasst ist, auf besonders einfache Weise zu befestigen, in dem es in die entsprechende Nut eingeschoben wird.

Bevorzugt werden bei einer erfindungsgemäßen Führungseinheit zwei Aufnahmekörper am Gehängewagen vorgesehen. Ein derartiger Gehängewagen wird vorteilhafterweise mit zwei oberen Führungsrollen, wie aus dem Stand der Technik bekannt, versehen. Zu jeder dieser oberen Führungsrollen ist sodann ein unterhalb der Laufschiene angeordneter Aufnahmekörper zuzuordnen. Beim Verkanten des Aufzugstürblatts, kommt somit jeweils die Führungseinheit unterhalb der Führungsrolle zum Einsatz, die ansonsten aufgrund der Verkantung von der Laufschiene abheben würde.

Vorzugsweise werden die Gleitelemente jeweils auf der Seite der rückfedernden unteren Gegenrolle angeordnet, die zur jeweiligen Außenseite des Aufzugstürblatts hinweist. An der Außenseite des Türblatts sind im Falle einer Verkantung aufgrund der entsprechenden Hebelverhältnisse die auf eine entsprechende Halterung einwirkenden Kräfte am geringsten, weshalb diese bevorzugt in diesem Bereich angebracht werden. Zudem sind im Falle einer erfindungsgemäß vorhandenen nachgiebigen, rückfedernden Gegenrolle die Verformungen dieser Gegenrolle, die bis zum Aufsetzen des Gleitelements an der Laufschiene auftreten, kleiner.

In einer besonderen Ausführungsform werden zwei Befestigungsvorrichtungen für das Gleitelement beidseits der Gegenrolle am Aufnahmekörper vorgesehen. Auf diese Weise kann der Aufnahmekörper in identischer Ausführung an beiden Seiten des Türblatts verwendet werden. Je nach Einsatzort kann ein Gleitelement entweder links oder rechts der Gegenrolle befestigt werden, so daß sich dieses jeweils an der Außenseite im Bezug zum Türblatt befindet.

In einer besonderen Ausführungsform wird das Gleitelement sowie die zugehörige Führungsnut asymmetrisch bezüglich der Mittelebene der Laufschiene ausgebildet. Beispielsweise kann das Gleitelement gekrümmt mit dem Radius der Laufschiene an der Gleitfläche ausgebildet werden, wobei ein einseitiger Überstand vorgesehen wird. Eine derartige Ausführungsform ist unter Umständen aus Platzgründen empfehlenswert, um die gesamte Ausführung möglichst schmal auszugestalten. In diesem Fall ist aufgrund der asymetrischen Führungsnut stets die richtige Einbaulage des Gleitelements gewährleistet.

Vorzugsweise werden die oberen Führungsrollen und/oder die unteren Gegenrolle an der Lauffläche mit einer Krümmung mit einem Radius versehen, der etwas größer als der Radius der Krümmung der Lauffläche der Laufschienen ist. Dieser Unterschied wird teilweise durch eine elastische Verformung ausgeglichen, wodurch sich eine Verbesserung der Laufruhe ergibt. Zugleich ergibt sich insgesamt durch eine solche Ausbildung eine geringere Rollreibung gegenüber einer Ausführungsform mit jeweils gleich ausgebildeten Krümmungsradien der Laufflächen.

Ein Ausführungsbeispiel der Erfindung ist in der Zeichnung dargestellt und wird anhand der Figuren nachfolgend näher erläutert.

Im einzelnen zeigen:
- Fig. 1: eine Seitenansicht einer erfindungsgemäßen Vorrichtung,
- Fig. 2: eine vergrößerte Darstellung der rechten Bildhälfte gem. Fig. 1,
- Fig. 3: eine vergrößerte Darstellung der linken Bildhälfte gem. Fig. 1,
- Fig. 4: einen Schnitt durch Linie IV in Fig. 1 und
- Fig. 5: einen Schnitt durch Schnittlinie V gem. Fig. 1.

Ein Gehängewagen 1 stellt gemäß dem Ausführungsbeispiel nach Fig. 1 die erfindungsgemäße Vorrichtung zur verschiebbaren Lagerung von Aufzugstürblättern dar. Dieser Gehängewagen 1 umfaßt ein Trägerblech 2, an dem zwei obere Führungsrollen 3, 4 über Drehachsen 5, 6 drehbar befestigt sind. Mit den Führungsrollen 3, 4 liegt der Gehängewagen 1 auf einer Laufschiene 7 auf. Unterhalb der Laufschiene 7 sind im Bereich der Führungsrollen 3, 4 zwei erfindungsgemäße Führungseinheiten 8, 9 angeordnet. Die Führungseinheiten 8, 9 umfassen jeweils eine rückfedernde Gegenrolle 10, 11, die in Aufnahmekörpern 12, 13 um ihre Drehachsen 14, 15 drehbar gelagert sind.

Zu den Außenseiten 16, 17 hin gerichtet ist jeweils ein Gleitelement 18, 19 im Aufnahmekörper 12 bzw. 13 befestigt. Insbesondere in Figur 3, in der der Aufnahmekörper 12 teilweise geschnitten dargestellt ist, ist erkennbar, daß das Gleitelement 18 an eine Schwalbenschwanznut 20 im Aufnahmekörper 12 angepaßt ist und in dieser Nut 20 gehalten wird. Ein Fortsatz 21 an einer Seite des Gleitelements 18 greift hierbei in eine zusätzliche Längsnut 22 ein, die seitlich im Boden 23 der Schwalbenschwanznut 20 angeordnet ist. Diese einseitige Ausbildung des Fortsatzes 21 bzw. der Längsnut 22 gewährleistet, daß ein Gleitelement 18 stets mit der gleichen Orientierung in die Schwalbenschwanznut 20 eingeschoben wird.

In den Schnittdarstellungen gemäß Fig. 4 und 5 ist erkennbar, wie die Führungsrolle 4 über ein Kugellager 24 an einem Achsbolzen 25 drehbar gelagert und über eine Schraubverbindung 26 am Trägerblech 2 befestigt ist. Der Außenumfang der Führungsrolle 4 weist eine Ringnut 27 auf, deren Lauffläche 28 eine Krümmung aufweist, die im Querschnitt einem Ausschnitt eines Kreisumfangs entspricht. Auch die Laufschiene 7 ist an ihrer Führungsfläche 29 mit einer Krümmung versehen, die im Querschnitt dem Ausschnitt eines Kreises entspricht. Der Radius für die Krümmung der Lauffläche 28 ist hierbei geringfügig größer gewählt wie der Radius für die Krümmung der Führungsfläche 29. Dies wird teilweise durch elastische Verformung der Führungsrolle 4 wieder kompensiert, verringert jedoch insgesamt die Rollreibung beim Abrollen der Führungsrolle 4 auf der Laufschiene 7.

Die untere Gegenrolle 11 ist in nicht näher dargestellter, ähnlicher Weise wie die Führungsrolle 4 drehbar am Trägerblech 2 befestigt. Sie liegt spielfrei und vorgespannt mit ihrer Lauffläche 30 an der Laufschiene 7 an. Der Gehängewagen 1 ist somit spielfrei an der Laufschiene 7 gelagert, wodurch sich eine große Laufruhe ergibt.

Auch das Gleitelement 19 gem. Fig. 5 ist an seiner Gleitfläche 31 mit einer Krümmung versehen, so daß es sich an die Führungsfläche 32 der Laufschiene 7 anfügen kann. Die Fortsetzung dieser Krümmung ergibt in Richtung zum Trägerblech 2 einen Überstand 33, der an der vom Trägerblech 2 wegweisenden Seite des Gleitelements 19 aus Platzgründen abgeschnitten ist. Hierdurch ergibt sich eine asymmetrische Form des Gleitelements 19, so daß dieses stets mit gleicher Orientierung in den Aufnahmekörper 12 eingeschoben werden muß. Dies ist jedoch durch den vorbeschriebenen Fortsatz 21 und die Längsnut 22 gewährleistet.

Ein Vorsprung 34 umgreift die Laufschiene 7, so daß der Gehängewagen 1 auch bei großen Gewaltanwendungen nicht von der Laufschiene 7 springen kann. Zwischen der Führungsfläche 32 der Laufschiene 7 und der Gleitfläche 31 des Gleitelements 19 befindet sich ein minimaler Spalt, der in der Darstellung aufgrund seiner kleinen Ausdehnung nicht sichtbar ist.

Bei großen Krafteinwirkungen, die beispielsweise durch Verkanten eines am Gehängewagen 1 befestigten Türblatts auftreten können, gibt die Gegenrolle 11 aufgrund der rückfedernden nachgiebigen Materialauswahl geringfügig nach, so daß die Gleitfläche 31 des Gleitelements 19 auf der Führungsfläche 32 zu liegen kommt. Die auftretenden Kippmomente müssen sodann nicht mehr von der Gegenrolle 11, die im Normalbetrieb für die gewünschte Laufruhe sorgt, aufgenommen werden, sondern sie werden überwiegend über das Gleitelement 19 auf den Gehängewagen 1 übertragen. Zu diesem Zweck wird das Gleitelement 19 aus einem harten und abriebfesten gleitfähigen Material gefertigt.

Wie insbesondere in Fig. 1 erkennbar, wird das Gleitelement 18, 19 jeweils möglichst nahe im Bereich der Außenwand 16, 17 des Gehängewagens 1 angebracht, so daß die günstigsten Hebelverhältnisse beim Auftreten von Verkantungen des Türblatts zum Aufnehmen der entsprechenden Kräfte durch die Gleitelemente 18, 19 genutzt werden.

Die Halteklötze 12, 13 sind identisch geformt. Je nach dem, ob sie linksseitig, d. h. an der Seite 16 oder rechtsseitig, d. h. an der Seite 17 des Gehängewagens 1, eingesetzt werden, wird das Gleitelement 18, 19 entweder rechts oder links im Aufnahmekörper 12, 13 eingeschoben. Hierzu sind jeweils zwei Schwalbenschwanznuten 20, 35 (vgl. insbesondere Fig. 2) in dem jeweiligen Aufnahmekörper 12, 13 angebracht. Ebenso sind beidseitig Haltegriffe 38, 39 vorgesehen.

Die Halteklötze 12, 13 sind in nicht näher dargestellter Weise justierbar am Trägerblech 2 befestigt. Dies kann beispielsweise dadurch bewerkstelligt werden, daß an einer Stelle, beispielsweise der Position 26 gem. Fig. 2 eine drehbare Verbindung mit dem Trägerblech 2 vorhanden ist, und an der gegenüberliegenden Position 37 des Aufnahmekörperes 13 eine nicht näher dargestellte Langlochverschraubung vorgesehen wird. An der Position 37 könnte beispielsweise im Aufnahmekörper 13 eine Bohrung angebracht werden, die von einer Schraube durchsetzt wird, die wiederum im Trägerblech 2 ein entsprechendes Langloch durchsetzt. Auf diese Weise kann der Aufnahmekörper 13 durch Drehungen um eine der Position 36 entsprechende Drehachse beim Einbau so einjustiert werden, daß die Gegenrolle 11 auf jeden Fall spielfrei an der Schiene anliegt. Der je nach Einbaulage zum Einsatz kommende Haltegriff 38, 39 erleichtert die Durchführung dieses Vorgangs.

Ein erfindungsgemäß mit Gegenrolle 10, 11 ausgestatteter Gehängewagen 1 gewährleistet eine erhebliche Laufruhe im Betrieb. Insbesondere in der Ausführungsform mit zusätzlichen Gleitelementen 18, 19 ist ein Gehängewagen 1 zusätzlich in der Lage, hohe Querkräfte, beispielsweise verursacht durch Verkanten eines am Gehängewagen 1 aufgehängten Aufzugstürblatts problemlos aufnehmen.

### Bezugszeichenliste:

- 1.: Gehängewagen
- 2.: Trägerblech
- 3.: Führungsrollen
- 4.: - " -
- 5.: Drehachse
- 6.: - " -
- 7.: Laufschiene
- 8.: Führungseinheit
- 9.: - " -
- 10.: Gegenrolle
- 11.: - " -
- 12.: Aufnahmekörper
- 13.: - " -
- 14.: Drehachse
- 15.: - " -
- 16.: Außenseite
- 17.: - " -
- 18.: Gleitelement
- 19.: - " -
- 20.: Schwalbenschwanznut
- 21.: Fortsatz
- 22.: Längsnut
- 23.: Boden
- 24.: Kugellager
- 25.: Achsbolzen
- 26.: Schraubverbindung
- 27.: Ringnut
- 28.: Lauffläche
- 29.: Führungsfläche
- 30.: Lauffläche
- 31.: Gleitfläche
- 32.: Führungsfläche
- 33.: Überstand
- 34.: Vorsprung
- 35.: Schwalbenschwanznut
- 36.: Position
- 37.: Position
- 38.: Haltegriff
- 39.: - " -

## Patentansprüche

1. Vorrichtung zur verschiebbaren Lagerung von Aufzugstürblättern an einer Laufschiene mit einer Führungseinheit, mittels der ein Türblatt an der Oberseite und der Unterseite der Laufschiene gelagert und geführt ist, dadurch gekennzeichnet, daß die Führungseinheit 8 eine an der Unterseite der Laufschiene 7 angeordnete Gegenrolle 10, 11 und Mittel zum Nachgeben und selbsttätigen Rückstellen der Gegenrolle aufweist.

2. Vorrichtung nach Anspruch 1, dadurch gekennzeichnet, daß die Gegenrolle wenigstens teilweise aus rückfederndem Material besteht.

3. Vorrichtung nach einem der vorgenannten Ansprüche, dadurch gekennzeichnet, daß die Gegenrolle gegen die Rückstellkraft vorspannbar ist.

4. Vorrichtung nach Anspruch 1, dadurch gekennzeichnet, daß die Gegenrolle 10, 11 aus abriebfestem Material gefertigt ist.

5. Vorrichtung nach einem der vorgenannten Ansprüche, dadurch gekennzeichnet, daß ein zusätzliches Gleitelement 18, 19 vorhanden ist.

6. Vorrichtung nach einem der vorgenannten Ansprüche, dadurch gekennzeichnet, daß das Gleitelement 18, 19 aus hartem, abriebfestem Material gefertigt ist.

7. Vorrichtung nach einem der vorgenannten Ansprüche, dadurch gekennzeichnet, daß das Gleitelement 18, 19 und/oder die untere Gegenrolle 10, 11 in einem Aufnahmekörper 12, 13 angeordnet ist.

8. Vorrichtung nach einem der vorgenannten Ansprüche, dadurch gekennzeichnet, daß der Aufnahmekörper 12, 13 justierbar im Gehängewagen 1 befestigt ist.

9. Vorrichtung nach einem der vorgenannten Ansprüche, dadurch gekennzeichnet, daß der Aufnahmekörper 12, 13 durch eine drehbare Aufhängung an einer Seite sowie eine Langlochverschraubung an der anderen Seite justierbar ist.

10. Vorrichtung nach einem der vorgenannten Ansprüche, dadurch gekennzeichnet, daß zwei Aufnahmekörper 12, 13 vorgesehen sind.

11. Vorrichtung nach einem der vorgenannten Ansprüche, dadurch gekennzeichnet, daß die beiden Aufnahmekörper identisch sind.

12. Vorrichtung nach einem der vorgenannten Ansprüche, dadurch gekennzeichnet, daß das Gleitelement 18, 19 in einer hinterschneidenden Führung 20 im Aufnahmekörper 18, 19 gehalten ist.

13. Vorrichtung nach einem der vorgenannten Ansprüche, dadurch gekennzeichnet, daß sowohl das Gleitelement 18, 19 als auch die jeweilige Führung 20, 21 asymmetrisch ausgebildet sind, so daß die Lage des Gleitelementes 18, 19 in der Führung 20, 12 eindeutig bestimmt ist.

14. Vorrichtung nach einem der vorgenannten Ansprüche, dadurch gekennzeichnet, daß die Führungsrollen 3, 4 eine Lauffläche 28 aufweisen, die eine Krümmung aufweisen, die im Querschnitt einem Abschnitt eines Kreisumfangs mit größerem Radius entspricht, als dem Radius einer entsprechenden Krümmung der Führungsfläche 29 der Laufschiene 7.

15. Aufzugstür, dadurch gekennzeichnet, daß eine Vorrichtung nach einem der vorgenannten Ansprüche vorhanden ist.

16. Aufzug, dadurch gekennzeichnet, daß eine Aufzugtür nach einem der vorgenannten Ansprüche vorhanden ist.
